# FASCICULE DE BREVET EUROPEEN

(11) **EP 0 662 737 B1**
(45) Date de publication et mention de la délivrance du brevet: **14.01.1998**
(21) Numéro de dépôt: 94402960.2
(22) Date de dépôt: 20.12.1994
(51) Int. Cl.: H01R 43/01

(54) **Agencement de connexion à fente pour fil électrique raccordé à une pièce montée dans un boîtier**
Geschlitzte Anschlussvorrichtung für elektrisches Kabel verbunden mit einem Kontaktelement in einer Dose
Slotted connecting arrangement for an electric cable connected to a contact element in a box

(30) Priorité: 22.12.1993 FR 9315473
(43) Date de publication de la demande: 12.07.1995
(73) Titulaire: ENTRELEC SA, F-69100 Villeurbanne (FR)
(72) Inventeur: Heng, Jean-Paul, F-69005 Lyon (FR); Marmonier, André, F-69500 Bron (FR); Ruiz, Ariel, F-69100 Villeurbanne (FR)
(74) Mandataire: Schaub, Bernard

(56) Documents cités:
- EP-A- 0 152 690
- EP-A- 0 265 321
- US-A- 3 772 635
- US-A- 4 522 459

## Description

L'invention concerne un agencement de connexion à fente pour fil électrique destiné à être raccordé à une pièce conductrice dans un boîtier.

Le document EP-B-0265321 de la demanderesse décrit un agencement de connexion qui comporte une pièce conductrice de connexion, à fente de dénudage et de retenue d'âme de fil, immobilisée dans un logement d'un boîtier en matériau isolant. Le boîtier comporte une ouverture de passage de fil qui s'étend en regard de la fente de la pièce de connexion et un arrangement permettant de positionner un outil spécifique de connexion à lame d'insertion. Cet arrangement est constitué par un élément saillant du boîtier comportant une ouverture centrale prévu pour permettre la pénétration de la lame d'insertion rigide et mobile en translation d'un outil spécifique, cette lame devant venir coulisser au long de la fente de dénudage et de retenue de fil pour y pousser un fil à raccorder. Le fil doit être initialement placé transversalement à la fente au dessus d'une embouchure de celle-ci qui assure un guidage du fil vers la partie de retenue d'âme après avoir assuré une élimination partielle de la gaine isolante du fil. La lame vient se placer contre le fil de manière à le pousser transversalement dans la fente.

Dans la réalisation proposée dans ce document, il est nécessaire de pouvoir faire accéder un fil perpendiculairement à l'ouverture de passage de fil situé sur une face de boîtier, or dans certaines applications relatives à des blocs de jonction ou à d'autres boîtiers d'appareillage électrique prévus montés à proximité d'une paroi, par exemple dans une armoire, il n'est pas aisé d'introduire un fil perpendiculairement à l'ouverture de passage prévu pour lui dans le boîtier où il doit pénétrer.

L'invention propose donc un agencement de connexion permettant de remédier à cet inconvénient en autorisant une insertion initiale du fil autrement que face à l'ouverture de passage de fil prévu pour lui, préalablement à son positionnement définitif dans cette ouverture.

L'invention concerne donc un agencement de connexion à fente, pour fil électrique, notamment pour bloc de jonction électrique, dans lequel au moins une pièce de connexion, conductrice, est immobilisée dans un boîtier isolant doté d'une ouverture de passage de fil s'étendant en regard d'une fente de dénudage et de retenue d'âme de fil qui est chargée d'assurer la connexion électrique de l'âme du fil à la pièce de connexion et qui est ménagée dans une paroi de cette pièce de connexion, ladite ouverture de passage de fil permettant l'insertion d'un fil à raccorder transversalement au dessus d'une embouchure dénudante de la fente de la pièce de connexion ainsi que l'immobilisation ultérieure du fil par la gaine isolante de ce dernier, le boîtier comportant aussi un arrangement de positionnement, pour un outil de connexion extérieur à lame d'insertion, cet arrangement étant réalisé sous la forme d'un élément saillant où pénètre la lame d'insertion qui, rigide et mobile en translation, est destinée à venir coulisser au long de la fente de la pièce de connexion, lors de l'insertion du fil.

Selon une caractéristique de l'invention, le boîtier comporte au moins un élément saillant de positionnement d'outil doté d'une fente d'insertion d'outil qui prolonge l'ouverture de passage de fil à une extrémité de laquelle elle débouche pour permettre, d'une part, une éventuelle introduction du fil dans le boîtier avant raccordement, d'autre part, la pénétration de la lame d'insertion d'un outil et son coulissement au long de la fente de la pièce de connexion, lors du raccordement.

Selon une autre caractéristique de l'invention relative à un agencement de connexion à fente d'un boîtier qui comporte une ouverture de passage de fil formée d'une partie, formant fente d'immobilisation de gaine de fil en regard de la fente de dénudage et de retenue de la pièce de connexion et une partie permettant l'insertion d'un fil à raccorder transversalement au dessus de l'embouchure dénudante de la fente de dénudage et de retenue, cette partie permettant l'insertion d'un fil est elle-même constituée sous la forme d'une fente qui est de largeur supérieure à la fente d'immobilisation de gaine de fil qu'elle prolonge et qui se continue par la fente d'insertion d'outil, orientée perpendiculairement à elle.

L'invention, ses caractéristiques et ses avantages sont précisés dans la description qui suit en liaison avec les figures évoquées ci-dessous.

La figure 1 présente un agencement de connexion selon l'invention en vue de côté.

La figure 2 propose une vue présentant les étapes caractéristiques successives de connexion d'un fil au moyen d'un outil de connexion approprié sur une coupe selon II-II de l'agencement présenté en figure 1.

La figure 3 présente une vue de dessus de l'agencement de connexion selon l'invention.

La figure 4 présente une vue partielle en coupe d'une extrémité d'outil de connexion pour agencement selon l'invention.

L'agencement de connexion présenté en figure 1 est dérivé de celui prévu dans le document EP-B-0265321, comme il a déjà été indiqué plus haut; il est donc destiné à être intégré dans un équipement électrique 1, du type organe ou appareillage pour assurer le raccordement d'au moins un fil électrique 2 à cet équipement.

Dans l'exemple pris en compte l'équipement électrique est un bloc de jonction dont seule une moitié a été montrée en figure 2, l'autre moitié étant symétrique selon un plan médian de trace XX' considéré comme perpendiculaire au plan du dessin.

Chaque moitié de bloc est alors dotée d'un agencement de connexion à fente comportant une pièce de connexion 3, conductrice, conçue pour recevoir au moins un fil électrique.

Dans l'exemple de réalisation envisagé ci-dessus, la pièce 3 est susceptible d'être électriquement reliée à celle du second agencement de connexion non représenté du bloc de jonction, comme connu.

La pièce 3 est immobilisée dans un logement 4 prévu à cet effet dans un boîtier isolant 5 qui contient au moins partiellement et ici totalement l'équipement électrique 1.

Ce boîtier 5 est par exemple constitué par assemblage de deux demi-coques complémentaires comme présenté ici ou encore d'une coquille et d'un couvercle Chaque pièce 3 comporte une fente de dénudage et de retenue 6 pour l'âme conductrice 7 du ou des fils 2 à raccorder, cette fente étant ici rectiligne et s'ouvrant par une embouchure dénudante 8 à l'une de ses deux extrémités.

Dans la réalisation envisagée la fente 6 est ménagée au long d'une partie profilée de la pièce 3, cette dernière étant par exemple obtenue par un matriçage entraînant sa découpe, son pliage et éventuellement des amincissements localisés.

La partie profilée de la pièce 3 a ici une section transversale polygonale creuse qui correspond grossièrement à un U dont les extrémités libres ont été obliquement et également repliées l'une vers l'autre. Cette partie profilée comporte deux plis d'extrémité 9 qui correspondent aux extrémités libres évoquées ci-dessus et qui bordent la fente 6 qu'ils délimitent.

Deux parois parallèles 10, dont une seule est représentée en figure 2, portent chacune un pli 9; elles participent à l'immobilisation de la pièce 3 dans son logement 4 avec une paroi de fond 11 à laquelle elles sont perpendiculairement orientées sur cette pièce.

L'embouchure dénudante 8 de la pièce 3 est ici supposée obtenue par découpe symétrique des plis 9 à une de leurs deux extrémités, cette découpe permet d'obtenir une embouchure évasée permettant successivement un guidage du fil électrique à raccorder et une coupure de la gaine isolante 12 de ce fil.

Les plis 9, les parois parallèles 10 et la paroi du fond délimitent une cavité que l'on fait déboucher à l'extérieur du boîtier 5 par un fente 13, borgne et dite d'introduction d'outil, qui est positionnée dans la même zone du boîtier que l'embouchure dénudante 8, soit à la partie supérieure du boîtier sur la figure 1.

Cette fente 13 s'ouvre ici au niveau d'un arrangement de positionnement d'outil comportant un élément 14 saillant de la partie de boîtier où il se trouve, c'est-à-dire de la partie supérieure du boîtier 5 sur la figure 2.

Dans l'exemple de réalisation ici proposé, l'élément 14 est de forme rectangulaire, il est réalisé dans le prolongement des parois 15, 16 et 17 du boîtier 5 et il est partiellement traversé par la fente 13 qui s'étend parallèlement aux parois 10 de la pièce 3 et 15, 16 du boîtier, au dessus de la cavité de cette pièce 3, et qui débouche sur la face 17.

Cette fente 13 est disposée de manière à permettre l'insertion d'une lame 18 d'outil de connexion 19 dans le boîtier 5 et plus particulièrement dans la fente 6, de part et d'autre des plis 9, soit à l'intérieur et à l'extérieur de la pièce 3 au voisinage de la fente 6.

L'outil de connexion 19 envisagé est du type de celui décrit dans le document EP-B-0265321 évoqué plus haut, il ne sera donc pas entièrement décrit ici.

Deux côtés parallèles de la fente 13 sont garnis de rebords, tel 20, qui limitent la largeur de la fente 13 et qui sont destinés à permettre l'accrochage de l'outil de connexion 19 doté à cet effet d'extrémités renflées 21 portées par des lames souples 22 qui s'écartent l'une de l'autre, lorsque l'outil est actionné et que la lame 18 vient saillir au-delà de ces lames souples. Dans une forme de réalisation le positionnement des extrémités renflées 21 d'outil 19 sous les rebords 20 est favorisée par la présence de creux, débouchants ou non, situés en regard dans les parois que surplombent les rebords 20, chaque creux, non figuré ici, étant agencé pour recevoir une extrémité renflée.

Le boîtier 5 est également doté d'une ouverture de passage de fil 23 de forme allongée qui s'étend en regard de la fente 6 de la pièce 3 et au-delà. Cette ouverture 23 est prévue pour permettre l'insertion d'un fil 2 au dessus de l'embouchure dénudante 8 en une position permettant à ce fil d'être introduit transversalement dans la fente 6 et ici perpendiculairement à elle, en vue de l'élimination partielle de la gaine 12 de ce fil et du coincement de son âme 7; un tel positionnement de fil est montré en pointillé en position médiane sur la figure 2. L'ouverture 23 permet aussi la traversée du fil 2 pour sa sortie hors du boîtier et son maintien en position, lorsque ce fil est raccordé comme prévu à la pièce de connexion 3.

Dans la réalisation proposée, la fente 13 d'introduction d'outil débouche dans l'ouverture 23 vis-à-vis de laquelle elle est ici orientée perpendiculairement.

Il est donc possible de profiter de l'ouverture que forme la fente 13 pour venir positionner un fil 2 de manière correcte dans l'ouverture 23 au niveau de l'embouchure dénudante 8, lors des opérations de raccordement de ce fil 2 à la pièce 3, avant mise en place de l'outil 19 pour effectuer ce raccordement.

Dans la forme de réalisation présentée, l'ouverture 23 comporte une première partie qui est voisine de la fente 13 et qui constitue elle-même une fente dont la largeur est supérieure au diamètre maximal prévu pour un fil 2 à raccorder, cette largeur correspondant par exemple à celle de la fente 13, de manière à faciliter le positionnement d'un fil par rapport à l'embouchure dénudante 8, avant raccordement.

L'ouverture 23 comporte également une seconde partie d'allure rectiligne au niveau de laquelle un fil 2 raccordé est localement immobilisé, comme le symbolise le fil tracé en pointillé dans la position la plus basse sur la figure 2.

Cette seconde partie d'allure rectiligne qui est prévue au niveau de la fente 6, est destinée à assurer la retenue du fil 2 dont elle coince la gaine 12, lorsque ce fil 2 a été poussé dans la position de raccordement prévue pour lui par l'action d'une lame 18 d'un outil de connexion 19.

Dans la réalisation présentée et de manière connue, au moins une lumière auxiliaire et ici deux lumières auxiliaires sont ménagées parallèlement à la seconde partie d'allure rectiligne de l'ouverture 5 pour permettre la déformation des zones du boîtier qui assure le coincement de la gaine 12 d'un fil, sans qu'il y ait modification des dimensions extérieures du boîtier 5, lorsque la gaine d'au moins un fil 2 est immobilisée dans cette seconde partie d'ouverture 5.

Le raccordement d'un fil 2 à un agencement de connexion, tel que défini ci-dessus, est susceptible d'être effectué de la manière déjà envisagée dans le document EP-B-0265321, le fil 2 doit initialement être placé dans le boîtier 5 au-dessus de l'embouchure dénudante 8 de la pièce 3, comme montré en pointillé en milieu de figure 2. L'outil 19 est alors positionné sur l'élément saillant 14 qu'il vient coiffer, il comporte, par exemple, à cet effet une zone d'appui centrale 24 et deux éléments latéraux de centrage 25, ici réalisés sous la forme de deux prolongements, qui assurent un positionnement précis et en appui de l'outil 19 sur l'élément 14. Ceci se traduit par un positionnement précis de la lame 18 par rapport à la fente 6 de la pièce 3 et des extrémités renflées 21 des lames souples 22 par rapport aux rebords 20 de l'élément 14. L'actionnement de l'outil entraîne le coulissement de la lame 18 qui vient saillir entre les extrémités renflées 21 qu'elle écarte l'une de l'autre en les faisant rentrer chacune sous un rebord et éventuellement dans une des cavités de positionnement prévues à cet effet à ce niveau.

La saillie de la lame 18 entraîne son appui sur la gaine du fil 2 à raccorder, ce dernier est poussé, d'une part, dans la fente 6 au travers de l'embouchure dénudante 8 par la lame qui pénètre également dans cette fente et, d'autre part, dans la partie rectiligne de l'ouverture 23 que longe la lame au cours de son coulissement. La gaine du fil 2 est coupée par les plis 9 de la pièce de connexion 3 au niveau de l'embouchure dénudante 8, l'âme du fil vient se coincer dans la fente 6, alors que la gaine vient se coincer dans la partie rectiligne de l'ouverture 5.

La lame 18 est rétractée en fin d'action de raccordement, ce qui permet aux extrémités renflées 21 de se rapprocher l'une de l'autre d'une manière suffisante pour pouvoir passer entre les rebords 20 de la fente 13 et pour ainsi permettre le retrait de l'outil 19, une fois le raccordement du fil effectué.

## Revendications

1. Agencement de connexion à fente, pour fil électrique (2), notamment pour bloc de jonction électrique, dans lequel au moins une pièce de connexion (3), conductrice, est immobilisée dans un boîtier isolant (5) doté d'une ouverture (23) de passage de fil s'étendant en regard d'une fente (6) de dénudage et de retenue d'âme de fil, qui est chargée d'assurer la connexion électrique de l'âme du fil à la pièce de connexion et qui est ménagée dans une paroi de cette pièce de connexion, ladite ouverture de passage de fil permettant l'insertion d'un fil à raccorder transversalement au dessus d'une embouchure dénudante (8) de la fente (6) de la pièce de connexion ainsi que l'immobilisation ultérieure du fil par la gaine isolante (12) de ce dernier, le boîtier (5) comportant aussi un arrangement de positionnement, pour un outil de connexion (19) extérieur à lame d'insertion (18), cet arrangement étant réalisé sous la forme d'un élément saillant (14) dans lequel pénètre la lame d'insertion (18) qui, rigide et mobile en translation, est destinée à venir coulisser au long de la fente de dénudage lors de l'insertion du fil, caractérisé en ce que ledit boîtier comporte au moins un élément saillant doté d'une fente (13) d'insertion d'outil qui prolonge l'ouverture (23) de passage de fil à une extrémité de laquelle elle débouche pour permettre, d'une part, une éventuelle introduction du fil dans le boîtier avant raccordement, d'autre part, la pénétration de la lame d'insertion d'un outil et son coulissement au long de la fente de la pièce de connexion, lors du raccordement.

2. Agencement de connexion à fente, pour fil électrique, selon la revendication 1 pour boîtier qui comporte une ouverture (23) de passage de fil formée d'une partie, formant fente d'immobilisation de gaine de fil en regard de la fente (6) de dénudage et de retenue de la pièce de connexion et une partie permettant l'insertion d'un fil à raccorder transversalement au dessus de l'embouchure dénudante de la fente de dénudage et de retenue, caractérisé en de que cette partie permettant l'insertion d'un fil est elle-même constituée sous la forme d'une fente qui est de largeur supérieure à la fente d'immobilisation de gaine de fil qu'elle prolonge et qui se continue par la fente (13) d'insertion d'outil, orientée perpendiculairement à elle.

## Patentansprüche

1. Anschlußvorrichtung mit einem Schlitz für einen elektrischen Draht (2), insbesondere für einen elektrischen Anschlußblock, in dem mindestens ein leitendes Anschlußstück (3) in einem isolierenden Gehäuse (5) befestigt ist, das eine Drahtdurchlaßöffnung (23) besitzt, welche sich gegenüber einem Schlitz (6) in einer Wand dieses Anschlußstücks zum Durchschneiden der Isolierung und zum Halten des Drahts erstreckt, wo der elektrische Anschluß der Seele des Drahts an das Anschlußstück bewirkt wird, wobei in die Drahtdurchlaßöffnung ein anzuschließender Draht quer oberhalb einer die Isolierung durchschneidenden Mündung (8) des Schlitzes (6) des Anschlußstücks eingelegt und dann über seine Isolierhülle (12) festgeklemmt wird und wobei das Gehäuse (5) weiter eine Positionieranordnung für eine äußeres Anschlußwerkzeug (19) mit einer Einfügungsklinge (18) aufweist und diese Anordnung ein vorspringendes Element (14) enthält, in das die starre und translatorisch bewegliche Einfügungsklinge (18) eindringt, die entlang des Schlitzes (6) beim Einfügen des Drahts gleiten kann, dadurch gekennzeichnet, daß das Gehäuse mindestens ein mit einem Einfügungsschlitz (13) für das Werkzeug versehenes vorspringendes Element enthält und daß dieser Schlitz (13) die Drahtdurchlaßöffnung (23) verlängert und an einem Ende dieser Öffnung mündet, um einerseits ein eventuelles Einlegen des Drahts in das Gehäuse vor dem Anschluß und anderseits das Eindringen der Einfügungsklinge eines Werkzeugs und das Gleiten dieses Werkzeugs entlang des Schlitzes des Anschlußstücks beim Anschluß zu erlauben.

2. Anschlußvorrichtung mit einem Schlitz für einen elektrischen Draht nach Anspruch 1, mit einem Gehäuse, das eine Drahtdurchlaßöffnung (23) enthält, die einen Bereich, der einen Schlitz zum Festklemmen der Hülle des Drahts gegenüber dem Schlitz (6) im Anschlußstück zum Durchschneiden der Isolierung und zum Halten bildet, und einen Bereich aufweist, der das Einlegen eines anzuschließenden Drahts quer oberhalb der die Isolierung durchschneidenden Mündung des Schlitzes (6) ermöglicht, dadurch gekennzeichnet, daß der das Einlegen eines Drahts ermöglichende Bereich seinerseits aus einem Schlitz besteht, dessen Breite größer als ist die des Schlitzes zum Festklemmen der Hülle des Drahts, den er verlängert und der in den orthogonal dazu ausgerichteten Schlitz (13) zur Einfügung des Werkzeugs übergeht.

## Claims

1. A slot connector terminal structure for an electrical wire (2), and in particular for an electrical terminal block, in which structure at least one conductive connector part (3) is held stationary in an insulating housing (5) provided with a wire-insertion through opening (23) extending facing an insulation-displacement and core-retaining slot (6) for displacing the insulation on and retaining the core of a wire, which slot is assigned to connecting the core of the wire electrically to the connector part, and is provided in a wall of the connector part, said wire-insertion through opening making it possible firstly for a wire to be connected to be inserted transversely above an insulation-displacement entrance (8) of the slot (6) in the connector part, and secondly for the wire to be subsequently held stationary via its insulating sheath (12), the housing (5) further including positioning means for positioning an external connection tool (19) having an insertion blade (18), the positioning means being implemented in the form of a projecting element (14) through which the insertion blade (18) penetrates, which blade is rigid and is mounted to move in translation, so as to slide along the insulation-displacement slot during wire insertion, said connector terminal structure being characterized in that said housing includes at least one projecting element provided with a tool-insertion slot (13) which extends the wire-insertion through opening (23) and opens out into one end thereof so as to make it possible firstly for the wire to be inserted into the housing prior to connection, and secondly for the insertion blade of a tool to penetrate into and slide along the slot in the connector part on connection.

2. A slot connector terminal structure for an electrical wire, according to claim 1, for a housing that is provided with a wire-insertion through opening (23) formed of two portions, namely a portion forming a slot for holding the sheath of a wire stationary, which slot is disposed facing the insulation-displacement and core-retaining slot (6) in the connector part, and a portion making it possible for a wire to be connected to be inserted transversely above the insulation-displacement entrance of the insulation-displacement and core-retaining slot, said connector terminal structure being characterized in that the portion making it possible for a wire to be inserted is itself in the form of a slot which is wider than and extends the slot for holding the sheath of the wire stationary, and which is continued by the tool-insertion slot (13), which extends perpendicular to it.
